# EUROPÄISCHE PATENTSCHRIFT

(11) **EP 2 715 677 B1**
(45) Veröffentlichungstag und Bekanntmachung des Hinweises auf die Patenterteilung: **18.07.2018**
(21) Anmeldenummer: 12715541.4
(22) Anmeldetag: 27.03.2012
(51) Int. Cl.: G07C 5/00, G07C 5/08

(54) **DIAGNOSEVORRICHTUNG FÜR KRAFTFAHRZEUGE UND DIAGNOSEVERFAHREN**
DIAGNOSTIC DEVICE FOR MOTOR VEHICLES AND DIAGNOSTIC METHOD
DISPOSITIF DE DIAGNOSTIC POUR DES VÉHICULES AUTOMOBILES ET PROCÉDÉ DE DIAGNOSTIC

(30) Priorität: 24.05.2011 DE 102011076378
(43) Veröffentlichungstag der Anmeldung: 09.04.2014
(73) Patentinhaber: Robert Bosch GmbH, 70442 Stuttgart (DE)
(72) Erfinder: SCHMITT, Stefan, 73666 Baltmannsweiler (DE); MOHAUPT, Jens, 72124 Pliezhausen (DE); SCHNEIDER, Klaus, 71640 Ludwigsburg (DE)
(86) Internationale Anmeldenummer: PCT/EP2012/055367
(87) Internationale Veröffentlichungsnummer: WO 2012/159799

(56) Entgegenhaltungen:
- US-A1- 2008 306 645
- US-A1- 2009 292 680
- US-A1- 2011 015 998
- US-A1- 2011 045 842
- US-A1- 2011 112 717

## Beschreibung

Die Erfindung betrifft eine Diagnosevorrichtung für Kraftfahrzeuge, ein Diagnoseverfahren für Kraftfahrzeuge, ein Diagnosesystem sowie eine Verwendung einer Diagnosevorrichtung.

### Stand der Technik

Um Defekte an Kraftfahrzeugen auffinden zu können oder Servicearbeiten an diesen durchzuführen, werden bei heutigen Kraftfahrzeugen Diagnosegeräte verwendet. Ein derartiges Diagnosegerät ist beispielsweise aus der DE 202006019993 U1 bekannt geworden.

Das dort gezeigte mobile Diagnosegerät für Kraftfahrzeuge umfasst eine erste Schnittstelle zur Ausbildung einer Datenverbindung mit einer Diagnoseschnittstelle der Kraftfahrzeugelektronik und mindestens eine Prozessoreinheit zur Ansteuerung der ersten Schnittstelle und zum Auslesen von Diagnosedaten aus einem Fehlerspeicher der Kraftfahrzeugelektronik. Das mobile Diagnosegerät wird dabei von einem entsprechend geschulten Bediener genutzt. Zusätzlich können zur Diagnose von Defekten in Kraftfahrzeugen auch entsprechende Dokumentationen des Herstellers des Kraftfahrzeugs oder auch Schulungen etc. für den Bediener eines solchen Diagnosegeräts zur Verfügung gestellt werden. Die Schrift US 2011/0112717 offenbart Verfahren und Vorrichtungen zum Vergleich von Fahrverhalten unterschiedlicher Fahrer unter Verwendung von Social Media.

Die Schrift US 2011/0015998 offenbart die Verwendung von Fahrzeugdaten in sozialen Netzwerken.

Die Schrift US 2011/0045842 offenbart ein Verfahren und ein System zum Aktualisieren eines sozialen Netzwerksystems auf Grund von Fahrzeugereignissen.

### Offenbarung der Erfindung

In Anspruch 1 ist die erfindungsgemäße Diagnosevorrichtung für Kraftfahrzeuge definiert. In Anspruch 7 ist das erfindungsgemäße Diagnoseverfahren für Kraftfahrzeuge definiert. In Anspruch 6 ist das erfindungsgemäße Diagnosesystem umfassend ein Kraftfahrzeug und eine Diagnosevorrichtung gemäß zumindest einem der Ansprüche 1 bis 5 definiert.

In Anspruch 11 ist die erfindungsgemäße Verwendung einer Diagnosevorrichtung gemäß zumindest einem der Ansprüche 1 bis 5 zur Diagnose von Defekten von Kraftfahrzeugen definiert.

Unter Community-Content-Informationen sind in der Beschreibung und insbesondere in den Ansprüchen, vorzugsweise Informationen zu verstehen, die in Chat-Rooms, mittels Instant-Messenger, in Internet-Foren und virtuellen Interessengemeinschaften oder in sozialen Netzwerken wie beispielsweise Facebook, Xing, StudiVZ oder dergleichen ausgetauscht werden und ebenso personalisierte Informationen der jeweiligen Nutzer der Chat-Rooms und dergleichen, insbesondere Zugangs- und Login-Informationen.

Unter Fehlerstatus-Informationen sind in der Beschreibung und insbesondere in den Ansprüchen vorzugsweise Informationen zu verstehen, die einen Fehlerstatus des Kraftfahrzeugs beinhalten, beispielsweise in Form von Codes, Abkürzungen, Messwerten, Signalen oder dergleichen.

Unter Status-Informationen sind in der Beschreibung, insbesondere in den Ansprüchen , solche Informationen zu verstehen, die den Status einer Person im Zusammenhang mit der Online-Community wiedergeben, beispielsweise "Abwesend", "gerade arbeitend", "Unsichtbar", "Offline" oder dergleichen.

### Vorteile der Erfindung

Einer der mit der Erfindung erzielten Vorteile ist, dass Informationen für einen Benutzer der Diagnosevorrichtung schneller bereitgestellt werden können. Darüber hinaus sind die bereitgestellten zweiten Informationen aktueller als beispielsweise Informationen, welche in Dokumentationsunterlagen in Papierform beispielsweise vom Hersteller des Kraftfahrzeugs zur Verfügung gestellt werden. Darüber hinaus kann die Diagnosevorrichtung zusätzliche Informationen von weiteren Benutzern von Vertragshändler-Werkstätten, von freien Werkstätten oder auch von Bastlern auf diese Weise zur Verfügung stellen, sodass ein Benutzer der Diagnosevorrichtung in umfassender, schneller und zuverlässiger Weise Fehler und Defekte am Kraftfahrzeug erkennen und beseitigen kann. Dabei können die bereitgestellten zweiten Informationen sowohl offline als auch online zur Verfügung gestellt werden. Es können beispielsweise regelmäßig zu einem vorgegebenen Thema die relevantesten Beiträge beziehungsweise "Threads" auf der Diagnoseeinrichtung zwischengespeichert werden, auch wenn ein Benutzer diese gerade nicht benötigt. Diese können dann später offline, also ohne eine bestehende Internetverbindung abgerufen werden. So ist direkt eine hohe Verfügbarkeit von aktuellen Beiträgen oder "Threads" möglich. Gleichzeitig kann im Hintergrund laufend parallel zu einer Diagnose eines Kraftfahrzeugs überprüft werden, ob aktuellere Beiträge zu dem vorgegebenen Thema oder Problem vorliegen und diese einem Benutzer beispielsweise in Listenform, insbesondere nach Relevanz kategorisiert, angezeigt werden.

Die Erfindung nutzt die Tatsache, dass Nutzer, beispielsweise von sozialen Netzwerken, eine sehr niedrige Hemmschwelle zur Eingabe von Community-Content besitzen und keine zusätzlichen Programme außer beispielsweise dem Internet-Browser, hierfür notwendig sind. Die Erfindung nutzt die weitere Tatsache, dass Benutzer, beispielsweise von speziellen Kraftfahrzeug-Foren regelmäßig über ein großes technisches Verständnis verfügen, die Informationen in den Foren aktuell sind und viele verschiedene Fahrzeuge und Modelle abdecken. Die Anzeigeeinrichtung kann derart ausgebildet sein, aktuelle Community-Content-Informationen einzublenden und diese insbesondere teilweise den Fehlerstatus-Informationen zu überlagern oder diese mittels angezeigten Verknüpfungen zu visualisieren. Eine Einblendung der Community-Content-Information ist auch mit einem Dialog zur Absendung einer Frage für ein Internetforum und dergleichen mittels der Anzeigeeinrichtung möglich.

Vorteilhafte Weiterbildungen der Erfindung sind in den Unteransprüchen beschrieben.

Gemäß einer vorteilhaften Weiterbildung der Erfindung ist eine Identifikationseinrichtung für den Benutzer angeordnet und die Verarbeitungseinrichtung ist ausgebildet, Identifikationsinformationen in Community-Content-Informationen aufzubereiten und mittels der zweiten Schnittstelle an einen Rechner in einem externen Netzwerk mittels des Internets zu übertragen. Der erzielte Vorteil dabei ist, dass damit beispielsweise ein Benutzer der Diagnosevorrichtung Zugangsinformationen für Internetdiskussionsforen an der Diagnosevorrichtung eingeben kann und diese dann auch automatisch übertragen werden. Der Benutzer der Diagnosevorrichtung kann dann automatisch mit seinem Benutzernamen etc. dort eingeloggt werden und selbst Anfragen, so genannte "Threads" erstellen oder mittels der Suchfunktion nach entsprechenden Problemen in den Foren suchen. Die erfindungsgemäße Verarbeitungseinrichtung ist ausgebildet, Fahrzeug-Identifikationsinformationen in Community-Content-Informationen aufzubereiten und zu übertragen. Der damit erzielte Vorteil ist, dass damit FahrzeugInformationen, beispielsweise in Form von Produkt- und/oder Herstellercodes, direkt auch Mitgliedern eines Internetforums, denen die Produkt- und Herstellercodes nicht bekannt sind, in aufbereiteter, verständlicher Form angezeigt werden. Ebenso ist damit auch eine noch genauere Klassifizierung einer Frage oder eines Problems im Internetforum möglich. Weiterhin können so Beiträge oder "Threads" des Benutzers automatisiert mit diesen Fahrzeuginformationen versehen werden, um eine Zuordnung der Inhalte der Threads zum entsprechenden Fahrzeug darzustellen.

Gemäß einer weiteren vorteilhaften Weiterbildung der Erfindung sind die Bedieneinrichtung und/oder die Verarbeitungseinrichtung ausgebildet, Status-Informationen über den Benutzer bereitzustellen und die Verarbeitungseinrichtung ist ausgebildet, die Status-Informationen als Community-Content-Information aufzubereiten und mittels der zweiten Schnittstelle an einen Rechner in einem externen Netzwerk mittels des Internets zu übertragen. Auf diese Weise ist es möglich, dass beispielsweise in einem Forum ein entsprechender Benutzereintrag als "wichtig", etc. markiert wird, wenn der Benutzer gerade den Status "auf Fehlersuche" mittels der Bedieneinrichtung eingibt sodass Teilnehmer des entsprechenden Forums die Möglichkeit erhalten, sofort entsprechende Informationen für den Benutzer der Diagnosevorrichtung in dem Forum zur Verfügung zu stellen. Gleichzeitig erhält der Benutzer der Diagnosevorrichtung die Möglichkeit mittels des Diagnosegeräts, direkt relevante Informationen, beispielsweise Neuigkeiten zu einem bestimmten Fehler oder zu einem bestimmten Fahrzeug oder dergleichen insbesondere aufbereitet durch die Verarbeitungseinrichtung zu erhalten.

Nach Beseitigung eines Fehlers des Kraftfahrzeugs durch einen Benutzer der Diagnosevorrichtung kann dieser mittels der Bedieneinrichtung beispielsweise einen hilfreichen Beitrag zur Beseitigung des Fehlers bewerten insbesondere anhand einer Skala zwischen 1 - 10 insbesondere 1 - 5.

Gemäß einer weiteren vorteilhaften Weiterbildung der Erfindung ist die Verarbeitungseinrichtung ausgebildet, aus den empfangenen Community-Content-Informationen vorgebbare Informationen, insbesondere kraftfahrzeugspezifische Informationen, zu identifizieren und aufzubereiten und die Anzeigeeinrichtung ist ausgebildet, die aufbereiteten Informationen dem Benutzer anzuzeigen. Der erzielte Vorteil dabei ist, dass damit dem Benutzer der Diagnosevorrichtung auf einfache und schnelle Weise, insbesondere kraftfahrzeugspezifische Informationen zur Verfügung gestellt werden, sodass er beispielsweise mittels der Anzeigeeinrichtung gegebenenfalls die Informationen grafisch aufbereitet auf der Diagnosevorrichtung zur Verfügung gestellt bekommt, was beispielsweise bei Schaltplänen, Verkabelungen, etc. eine Fehlersuche beim Kraftfahrzeug erheblich vereinfacht. Ebenso sind farbliche Kodierungen, Vergrößerungen, Detaildarstellungen und/oder einfach verständliche Symbole zur praktischen Aufbereitung der vorgegebenen Informationen denkbar.

Gemäß einer weiteren vorteilhaften Weiterbildung der Erfindung sind die Verarbeitungseinrichtung und/oder die Anzeigeeinrichtung ausgebildet, anhand eines vorgebbaren Parameters die Fehlerstatus-Informationen und/oder die Community-Content-Informationen anzupassen und/oder darzustellen. Der erzielte Vorteil dabei ist, dass damit der Benutzer der Diagnosevorrichtung zielgerichtet informiert wird und gegebenenfalls für ihn unwichtige Informationen zu dem Kraftfahrzeug ausgeblendet werden. So ist es beispielsweise möglich, die Informationen so anzupassen und/oder darzustellen, dass diese möglichst gut in die Arbeitsabläufe und/oder Prozesse des Benutzers der Diagnosevorrichtung eingebettet sind. Dabei werden beispielsweise nach Eingabe entsprechender Fahrzeug-Identifikationsmerkmale und Symptome mittels der Bedieneinrichtung und Übertragung der entsprechenden Informationen an den Rechner in dem externen Netzwerk relevante Forumsbeiträge zu dem entsprechendem Kraftfahrzeug beziehungsweise zu dem entsprechenden Fehler mittels der Diagnosevorrichtung angezeigt oder es werden neue Beiträge und/oder Fragen angezeigt und/oder in das Forum gestellt. Gleichzeitig kann beispielsweise die Diagnosevorrichtung laufend überprüfen, ob für eine Frage des Benutzers der Diagnose, im Forum bereits Antworten vorliegen und falls ja, die entsprechenden Antworten herunterladen und diese mit Hilfe der Anzeigeeinrichtung dem Benutzer der Diagnosevorrichtung zeigen. Eine Antwort kann dabei beispielsweise derart klassifiziert werden, wenn mindestens ein Merkmal der Fahrzeug-Identifikationsmerkmale und/oder ein entsprechendes Symptom eines Fehlers vorliegt.

Gemäß einer weiteren vorteilhaften Weiterbildung des Verfahrens wird eine Identifikationsinformation des Benutzers als Community-Content-Information aufbereitet und mittels des Internets an einen Rechner eines externen Netzwerks übertragen. Der erzielte Vorteil dabei ist, dass damit beispielsweise ein Benutzer der Diagnosevorrichtung Zugangsinformationen für Internetdiskussionsforen an der Diagnosevorrichtung eingeben kann und diese dann auch automatisch übertragen werden und dass der Benutzer der Diagnosevorrichtung automatisch mit seinem Benutzernamen etc. dort eingeloggt wird und selbst Anfragen, so genannte "Threads" erstellen kann oder mittels der Suchfunktion nach entsprechenden Problemen in den Foren suchen kann.

Gemäß einer weiteren vorteilhaften Weiterbildung des Verfahrens werden die gesendeten und/oder empfangenen Informationen anhand eines vorgebbaren Parameters aufbereitet. Der erzielte Vorteil dabei ist, dass damit der Benutzer der Diagnosevorrichtung zielgerichtet informiert wird und gegebenenfalls für ihn unwichtige Informationen zu dem Kraftfahrzeug ausgeblendet werden. So ist es beispielsweise möglich, die Informationen so anzupassen und/oder darzustellen, dass diese möglichst gut in die Arbeitsabläufe und/oder Prozesse des Benutzers der Diagnosevorrichtung eingebettet sind.

Gemäß einer weiteren vorteilhaften Weiterbildung des Verfahrens werden aus den empfangenen Community-Content-Informationen vorgebbare Informationen, insbesondere kraftfahrzeugspezifische Informationen, identifiziert und aufbereitet und insbesondere angezeigt. Der erzielte Vorteil dabei ist, dass der Benutzer der Diagnosevorrichtung gleichzeitig die Möglichkeit erhält mittels des Diagnosegeräts, direkt relevante Informationen, beispielsweise Neuigkeiten zu einem bestimmten Fehler oder zu einem bestimmten Fahrzeug oder dergleichen insbesondere aufbereitet durch die Verarbeitungseinrichtung zu erhalten.

### Kurze Beschreibung der Zeichnungen

Weitere Vorteile und Merkmale der Erfindung ergeben sich aus der nachfolgenden Beschreibung von vorteilhaften Weiterbildungen der Erfindung anhand der Zeichnung.

### Dabei zeigt

- Fig. 1: eine Diagnosevorrichtung gemäß einer Ausführungsform verbunden mit einem Rechner eines externen Netzwerks in schematischer Darstellung; und
- Fig. 2: Schritte eines Verfahrens gemäß einer Ausführungsform der Erfindung in schematischer Form.

### Ausführungsform der Erfindung

Fig. 1 zeigt eine Diagnosevorrichtung gemäß einer Ausführungsform verbunden mit einem Rechner eines externen Netzwerks in schematischer Darstellung.

In Fig. 1 bezeichnet Bezugszeichen 1 eine Diagnosevorrichtung gemäß einer Ausführungsform der Erfindung. Die Diagnosevorrichtung 1 umfasst eine erste Schnittstelle 2a zum Auslesen von Fehlerstatus-Informationen aus einem Fehlerspeicher 3 eines Kraftfahrzeugs 4. Die Schnittstelle 2a ist beispielsweise kabelgebunden und mit einer entsprechenden Schnittstelle des Fehlerspeichers 3 des Kraftfahrzeugs 4 verbunden. Die Diagnosevorrichtung 1 umfasst weiter eine Bedieneinrichtung 5 zum Bedienen der Diagnosevorrichtung durch einen Benutzer B. Um dem Benutzer B Informationen anzeigen zu können, umfasst die Diagnosevorrichtung 1 eine Anzeigeeinrichtung 6 zum Anzeigen von Informationen, beispielsweise einen Monitor, ein Dot-Matrix-Display, einen Touchscreen oder dergleichen. Die Diagnosevorrichtung 1 umfasst weiter eine Verarbeitungseinrichtung 7 zum Verarbeiten von Informationen, beispielsweise den Fehlerstatus-Informationen aus dem Fehlerspeicher 3 des Kraftfahrzeugs 4. Liegen die Fehlerstatus-Informationen beispielsweise in Form von schwer verständlichen und zu erfassenden alphanumerischen Codes vor, kann die Verarbeitungseinrichtung 7 diese beispielsweise anhand einer in einem Speicher der Diagnosevorrichtung Tabelle diese in für den Benutzer B verständlicheren Form aufbereiten. Die Verarbeitungseinrichtung 7 wirkt dabei mit der Anzeigeeinrichtung 6 zusammen dergestalt, dass die Anzeigeeinrichtung 6 verarbeitete Informationen für den Benutzer B anzeigt.

Die Diagnosevorrichtung 1 umfasst weiter eine zweite Schnittstelle 2b, die mit der Verarbeitungseinrichtung 7 verbunden ist. Über die zweite Schnittstelle 2b können Community-Content-Informationen gesendet und/oder empfangen werden. Die zweite Schnittstelle 2b ist in Fig. 1 als drahtlose Funkschnittstelle ausgebildet. Die Verarbeitungseinrichtung 7 baut in Fig. 1 mittels der Schnittstelle 2b eine Funkverbindung zu einem Server 10 in einem internen Netzwerk IN, beispielsweise das Netzwerk der Werkstatt des Benutzers B auf, der weiter mit dem Internet I verbunden ist. Der Server 10 ist über das Internet I beispielsweise mit einem Webserver 20 verbunden, der beispielsweise ein Forum zu Kraftfahrzeugen der Marke XYZ bereitstellt. Der Webserver 20 befindet sich dabei in einem externen Netzwerk EN, welches ebenfalls mit dem Internet I verbunden ist. Verschiedene Benutzer U₁-U₃ des Webservers 20 sind über jeweilige Rechner 21a bis 21c mit dem Webserver 20 verbunden und lesen/schreiben Beiträge in das Forum auf dem Webserver 20. Die Verarbeitungseinrichtung 7 der Diagnosevorrichtung 1 ist dabei nun so ausgebildet, Informationen aus dem Internet, beispielsweise von dem Webserver 20 abzurufen und/oder mittels des Internets an diesen zu senden, wobei die empfangenen und/oder gesendeten Informationen Community-Content-Informationen umfassen, also beispielsweise Informationen des Forums in Form von Beiträgen, Threads, etc. auf dem Webserver 20.

Soll nun beispielsweise mittels der Diagnosevorrichtung 1 ein Fehler des Kraftfahrzeugs 4 gefunden werden, schließt der Benutzer B die Diagnosevorrichtung 1 an den Fehlerspeicher 3 des Kraftfahrzeugs 4 an und liest diesen mittels der Diagnosevorrichtung 11 aus. Nach Aufbereitung der ausgelesenen Fehlerstatus-Informationen aus dem Fehlerspeicher 3 des Kraftfahrzeugs 4 mittels der Verarbeitungseinrichtung 7 kann der Benutzer B Zugangsinformationen für ein Online-Forum auf dem Webserver 20 an der Diagnosevorrichtung 1 mittels der Bedieneinheit 5, beispielsweise Login-Name und Passwort eingeben.

Die Diagnosevorrichtung 1 überträgt die entsprechenden Identifikationsinformationen dann mittels der Schnittstelle 2b im internen Netzwerk IN an den Server 10, der mit dem Internet I verbunden ist. Der Server 10 überträgt die Identifikationsdaten oder - Informationen über das Internet I an den Webserver 20; der Benutzer B wird mit den übertragenen Daten oder Informationen in das entsprechende Forum des Webservers 20 eingeloggt. Die Diagnosevorrichtung 1 kann weiterhin vom Benutzer B zusätzlich eingegebene Fahrzeugdaten wie Marke, Ausführung, Modellreihe, sowie insbesondere weitere Merkmale zur eindeutigen Bestimmung des Fahrzeug selbst über den oben genannten Server 10 an den Webserver 20 übertragen ebenso wie die entsprechenden ausgelesenen Fehlerstatus-Informationen des Speichers 3 des Kraftfahrzeugs 4 nachdem diese als Community-Content-Informationen aufbereitet wurden und erstellt schließlich automatisch einen entsprechenden Eintrag im Internetforum für den entsprechenden Typ des Kraftfahrzeugs 4.

Eine Aufbereitung kann beispielsweise durch Ersetzen von Fehlercodes der Fehlerstatus-Informationen durch leichter verständlichen Text und entsprechende Formatierung des Textes sowie Einbetten in eine entsprechende Eingabemaske oder Aufbereiten für eine Nutzer-Schnittstelle des Forums erfolgen. Benutzer U₁-U₃ des Forums können dann unmittelbar nach dem Erstellen des entsprechenden Eintrags im Forum den Eintrag lesen und Hilfestellung bei der Fehlersuche leisten. Kennt beispielsweise Benutzer U₂ eine Lösung für den entsprechenden Fehler bereits, schreibt dieser mittels seines Rechners 21b einen entsprechenden Eintrag und übermittelt diesen an den entsprechenden Thread im Forum auf dem Webserver 20. Die Diagnosevorrichtung 1 empfängt nun von dem Webserver 20, beispielsweise durch ein entsprechendes laufendes Überwachen des Forums auf dem Webserver 20 auf neue Beiträge oder Antworten die entsprechende Antwort des Benutzers U₂ und lädt diese mittels des Rechners 10 und der Verarbeitungseinrichtung 7 von dem Webserver 20 herunter. Die Verarbeitungseinrichtung 7 bereitet diese Informationen auf und stellt sie dem Benutzer B der Diagnosevorrichtung 1 mittels der Anzeigeeinrichtung 6 zur Verfügung. Der Benutzer B kann dann entsprechende Maßnahmen zur Fehlerbehebung am Kraftfahrzeug 4 treffen. Fig. 2 zeigt Schritte eines Verfahrens gemäß einer Ausführungsform der Erfindung in schematischer Form.
In Figur 2 bezeichnet Bezugszeichen S1 den Schritt Auslesen von Fehlerstatus-Informationen aus einem Speicher 3 eines Kraftfahrzeuges 4, Bezugszeichen S2 den Schritt Verarbeiten der ausgelesenen Fehlerstatus-Informationen, Bezugszeichen S3 den Schritt Anzeigen S3 der verarbeiteten Fehlerstatus-Informationen für einen Benutzer B, Bezugszeichen S4 den Schritt Empfangen und/oder Bezugszeichen S5 den Schritt Senden S5 von Community-Content-Informationen insbesondere aus und/oder über das Internet I, Bezugszeichen S6 den Schritt Verarbeiten S6 der gesendeten und/oder empfangenen Community-Content-Informationen und Bezugszeichen S7 den Schritt Anzeigen S7 der verarbeiteten Community-Content-Informationen.

Insgesamt bietet die Erfindung mehrere Vorteile. Die Erfindung ermöglicht eine schnelle Diagnose von Fehlern in Kraftfahrzeugen und Servicearbeiten. Darüber hinaus können entsprechende Diagnosen zuverlässig durch eine Vielzahl von Benutzern überprüft und/oder nachvollzogen werden. Fehler bei der Diagnose werden dadurch erheblich reduziert.

## Patentansprüche

1. Diagnosevorrichtung (1) für Kraftfahrzeuge, umfassend zumindest eine erste Schnittstelle (2a) zum Auslesen von Fehlerstatus-Informationen aus einem Speicher (3) eines Kraftfahrzeuges (4), zumindest eine zweite Schnittstelle (2b) zum Empfangen und Senden von Community-Content- Informationen, eine Bedieneinrichtung (5) zum Bedienen der Diagnosevorrichtung (1) durch einen Benutzer (B), eine Anzeigeeinrichtung (6) zum Anzeigen der Informationen, und eine Verarbeitungseinrichtung (7) zum Verarbeiten der Informationen, wobei die Verarbeitungseinrichtung (7) mit der ersten und zweiten Schnittstelle (2a, 2b) verbunden ist, **dadurch gekennzeichnet, dass** die Verarbeitungseinrichtung (7) ausgebildet ist, die von der ersten Schnittstelle (2a) empfangenen Fehlerstatus-Informationen aufzubereiten und als Community-Content-Informationen mittels der zweiten Schnittstelle (2b) zu übertragen und die von der zweiten Schnittstelle (2b) empfangenen Community-Content-Informationen aufzubereiten und mittels der Anzeigeeinrichtung (6) anzuzeigen, dass die Diagnosevorrichtung (1) Fahrzeug-Identifikationsmerkmale zur eindeutigen Bestimmung des Kraftfahrzeugs (4) und Identifikationsinformationen des Benutzers (B) mittels der zweiten Schnittstelle (2b) an einen Webserver (20) ebenso wie die entsprechenden ausgelesenen Fehlerstatus-Informationen des Speichers (3) des Kraftfahrzeugs (4) überträgt, nachdem diese als Community-Content-Informationen von der Verarbeitungseinrichtung (7) aufbereitet wurden, wobei die Diagnosevorrichtung (1) ausgebildet ist, für den anhand der Identifikationsinformationen in ein Forum des Webservers (20) eingeloggten Benutzer (B) einen entsprechenden Eintrag in dem Forum des Webservers (20) für den entsprechenden Typ des Kraftfahrzeugs (4) oder den entsprechenden Fehler zu erstellen, und wobei die Diagnosevorrichtung (1) ausgebildet ist, zu überprüfen, ob für den Eintrag in dem Forum des Webservers (20) Beiträge vorliegen und solche Beiträge vom Webserver (20) in Form von Community-Content-Informationen herunterzuladen, wobei die Verarbeitungseinrichtung (7) ausgebildet ist, aus den heruntergeladenen Community-Content-Informationen vorgebbare kraftfahrzeugspezifische Informationen zu dem entsprechenden Kraftfahrzeug oder zu dem entsprechenden Fehler zu identifizieren, wenn mindestens ein Merkmal der Fahrzeug-Identifikationsmerkmale und/oder ein entsprechendes Symptom des Fehlers vorliegt.

2. Diagnosevorrichtung gemäß Anspruch 1, wobei eine Identifikationseinrichtung (8) für den Benutzer (B) angeordnet ist und wobei die Verarbeitungseinrichtung (7) ausgebildet ist, Identifikationsinformationen in Community-Content-Informationen aufzubereiten und mittels der zweiten Schnittstelle (2b) an den Webserver (20) in einem externen Netzwerk (EN) mittels des Internets (I) zu übertragen.

3. Diagnosevorrichtung gemäß zumindest einem der Ansprüche 1-2, wobei die Bedieneinrichtung (5) und/oder die Verarbeitungseinrichtung (7) ausgebildet sind, Status-Informationen über den Benutzer (B) bereitzustellen und die Verarbeitungseinrichtung (7) ausgebildet ist, die Status-Informationen als Community-Content-Information aufzubereiten und mittels der zweiten Schnittstelle (2b) an den Webserver (20) in einem externen Netzwerk (EN) mittels des Internets (I) zu übertragen.

4. Diagnosevorrichtung gemäß zumindest einem der Ansprüche 1-3, wobei die Verarbeitungseinrichtung (7) ausgebildet ist, aus den empfangenen Community-Content-Informationen vorgebbare Informationen, insbesondere kraftfahrzeugspezifische Informationen, zu identifizieren und aufzubereiten und wobei die Anzeigeeinrichtung (6) ausgebildet ist, die aufbereiteten Informationen dem Benutzer (B) anzuzeigen.

5. Diagnosevorrichtung gemäß zumindest einem der Ansprüche 1-4, wobei die Verarbeitungseinrichtung (7) und/oder die Anzeigeeinrichtung (6) ausgebildet sind, anhand eines vorgebbaren Parameters die Fehlerstatus-Informationen und/oder die Community-Content-Informationen anzupassen und/oder darzustellen.

6. Diagnosesystem umfassend ein Kraftfahrzeug und eine Diagnosevorrichtung gemäß zumindest einem der Ansprüche 1-5.

7. Diagnoseverfahren für Kraftfahrzeuge (4), umfassend die Schritte Auslesen (S1) von Fehlerstatus-Informationen aus einem Speicher (3) eines Kraftfahrzeuges (4), Verarbeiten (S2) der ausgelesenen Fehlerstatus-Informationen und Aufbereiten als Community-Content-Informationen, Anzeigen (S3) der verarbeiteten Fehlerstatus-Informationen für einen Benutzer (B), Übertragen (S5) von Fahrzeug-Identifikationsmerkmalen zur eindeutigen Bestimmung des Kraftfahrzeugs (4) und von Identifikationsinformationen des Benutzers (B) an einen Webserver (20) ebenso wie die entsprechenden ausgelesenen Fehlerstatus-Informationen des Speichers (3) des Kraftfahrzeugs (4), nachdem diese als Community-Content-Informationen aufbereitet wurden, Einloggen des Benutzers (B) in ein Forum des Webservers (20) anhand der Identifikationsinformationen, Erstellen eines entsprechenden Eintrags für den eingeloggten Benutzer in dem Forum des Webservers (20) für den entsprechenden Typ des Kraftfahrzeugs (4) oder den entsprechenden Fehler, Überprüfen, ob für den Eintrag in dem Forum des Webservers (20) Beiträge vorliegen, Herunterladen und Empfangen (S4) solcher Beiträge vom Webserver (20) in Form von Community-Content-Informationen, Identifizieren (S6) von aus den heruntergeladenen Community-Content-Informationen vorgebbaren kraftfahrzeugspezifischen Informationen zu dem entsprechenden Kraftfahrzeug oder zu dem entsprechenden Fehler, wenn mindestens ein Merkmal der Fahrzeug-Identifikationsmerkmale und/oder ein entsprechendes Symptom des Fehlers vorliegt, Anzeigen (S7) der verarbeiteten Community-Content-Informationen.

8. Diagnoseverfahren gemäß Anspruch 7, wobei eine Identifikationsinformation des Benutzers (B) als Community-Content-Information aufbereitet und mittels des Internets (I) an den Webserver (20) eines externen Netzwerks (EN) übertragen wird.

9. Diagnoseverfahren gemäß Anspruch 7 oder 8, wobei die gesendeten und/oder die empfangenen Informationen anhand eines vorgebbaren Parameters aufbereitet werden.

10. Diagnoseverfahren gemäß zumindest einem der Ansprüche 7-9, wobei aus den empfangenen Community-Content-Informationen vorgebbare Informationen, insbesondere kraftfahrzeugspezifische Informationen, identifiziert, aufbereitet und angezeigt werden.

11. Verwendung einer Diagnosevorrichtung (1) gemäß zumindest einem der Ansprüche 1-5 zur Diagnose von Defekten von Kraftfahrzeugen (4).

## Claims

1. Diagnostic device (1) for motor vehicles, comprising at least one first interface (2a) for reading fault status information from a memory (3) of a motor vehicle (4), at least one second interface (2b) for receiving and transmitting community content information, an operating device (5) for operating the diagnostic device (1) by means of a user (B), a display device (6) for displaying the information, and a processing device (7) for processing the information, wherein the processing device (7) is connected to the first and second interfaces (2a, 2b), **characterized in that** the processing device (7) is designed to preprocess the fault status information received by the first interface (2a) and to transmit said information as community content information by means of the second interface (2b) and to preprocess the community content information received by the second interface (2b) and to display said information by means of the display device (6), **in that** the diagnostic device (1) transmits vehicle identification features for uniquely determining the motor vehicle (4) and identification information relating to the user (B) as well as the corresponding fault status information which has been read from the memory (3) of the motor vehicle (4), after it has been preprocessed by the processing device (7) as community content information, to a web server (20) by means of the second interface (2b), wherein the diagnostic device (1) is designed to create, for the user (B) logged onto a forum of the web server (20) on the basis of the identification information, a corresponding entry in the forum of the web server (20) for the corresponding type of motor vehicle (4) or the corresponding fault, and wherein the diagnostic device (1) is designed to check whether there are contributions for the entry in the forum of the web server (20) and to download such contributions from the web server (20) in the form of community content information, wherein the processing device (7) is designed to identify predefinable motor-vehicle-specific information relating to the corresponding motor vehicle or to the corresponding fault from the downloaded community content information if at least one feature of the vehicle identification features and/or a corresponding symptom of the fault is/are present.

2. Diagnostic device according to Claim 1, wherein an identification device (8) is arranged for the user (B), and wherein the processing device (7) is designed to preprocess identification information to form community content information and to transmit said information to the web server (20) in an external network (EN) using the second interface (2b) by means of the Internet (I).

3. Diagnostic device according to at least one of Claims 1-2, wherein the operating device (5) and/or the processing device (7) is/are designed to provide status information relating to the user (B), and the processing device (7) is designed to preprocess the status information as community content information and to transmit said information to the web server (20) in an external network (EN) using the second interface (2b) by means of the Internet (I).

4. Diagnostic device according to at least one of Claims 1-3, wherein the processing device (7) is designed to identify predefinable information, in particular motor-vehicle-specific information, from the received community content information and to preprocess it, and wherein the display device (6) is designed to display the preprocessed information to the user (B).

5. Diagnostic device according to at least one of Claims 1-4, wherein the processing device (7) and/or the display device (6) is/are designed to adapt and/or present the fault status information and/or the community content information on the basis of a predefinable parameter.

6. Diagnostic system comprising a motor vehicle and a diagnostic device according to at least one of Claims 1-5.

7. Diagnostic method for motor vehicles (4), comprising the steps of reading (S1) fault status information from a memory (3) of a motor vehicle (4), processing (S2) the fault status information which has been read and preprocessing it as community content information, displaying (S3) the processed fault status information for a user (B), transmitting (S5) vehicle identification features for uniquely determining the motor vehicle (4) and identification information relating to the user (B) as well as the corresponding fault status information which has been read from the memory (3) of the motor vehicle (4), after it has been preprocessed as community content information, to a web server (20), logging the user (B) onto a forum of the web server (20) on the basis of the identification information, creating a corresponding entry for the logged-on user in the forum of the web server (20) for the corresponding type of motor vehicle (4) or the corresponding fault, checking whether there are contributions for the entry in the forum of the web server (20), downloading and receiving (S4) such contributions from the web server (20) in the form of community content information, identifying (S6) predefinable motor-vehicle-specific information relating to the corresponding motor vehicle or to the corresponding fault from the downloaded community content information if at least one feature of the vehicle identification features and/or a corresponding symptom of the fault is/are present, displaying (S7) the processed community content information.

8. Diagnostic method according to Claim 7, wherein an item of identification information relating to the user (B) is preprocessed as community content information and is transmitted to the web server (20) of an external network (EN) by means of the Internet (I).

9. Diagnostic method according to Claim 7 or 8, wherein the transmitted and/or received information is preprocessed on the basis of a predefinable parameter.

10. Diagnostic method according to at least one of Claims 7-9, wherein predefinable information, in particular motor-vehicle-specific information, is identified from the received community content information, is preprocessed and is displayed.

11. Use of a diagnostic device (1) according to at least one of Claims 1-5 to diagnose defects of motor vehicles (4).

## Revendications

1. Dispositif de diagnostic (1) pour véhicules automobiles, comprenant au moins une première interface (2a) destinée à la lecture d'informations d'état d'erreur à partir d'une mémoire (3) d'un véhicule automobile (4), au moins une deuxième interface (2b) destinée à la réception et à l'émission d'informations de contenu de communauté, un équipement de commande (5) destiné à la commande du dispositif de diagnostic (1) par un utilisateur (B), un équipement d'affichage (6) destiné à l'affichage des informations, et un équipement de traitement (7) destiné au traitement des informations, dans lequel l'équipement de traitement (7) est relié aux première et deuxième interfaces (2a, 2b), **caractérisé en ce que** l'équipement de traitement (7) est réalisé de manière à préparer les informations d'état d'erreur reçues par la première interface (2a) et à les transmettre en tant qu'informations de contenu de communauté au moyen de la deuxième interface (2b), à préparer les informations de contenu de communauté reçues par la deuxième interface (2b) et à les afficher au moyen de l'équipement d'affichage (6), **en ce que** le dispositif de diagnostic (1) transmet les caractéristiques d'identification de véhicule destinées à la détermination non ambiguë du véhicule automobile (4) et des informations d'identification de l'utilisateur (B) au moyen de la deuxième interface (2b) à un serveur Web (20) de même que les informations d'état d'erreur lues correspondantes de la mémoire (3) du véhicule automobile (4), après que celles-ci ont été préparées par l'équipement de traitement (7) en tant qu'informations de contenu de communauté, dans lequel le dispositif de diagnostic (1) est conçu pour l'établissement, pour l'utilisateur (B) connecté à un forum du serveur Web (20) sur la base des informations d'identification, d'une entrée correspondante dans le forum du serveur Web (20) pour le type correspondant du véhicule automobile (4) ou pour l'erreur correspondante, et dans lequel le dispositif de diagnostic (1) est conçu pour vérifier si des contributions sont présentes pour l'entrée fournie dans le forum du serveur Web (20) et pour télécharger lesdites contributions depuis le serveur Web (20) sous la forme d'informations de contenu de communauté, dans lequel l'équipement de traitement (7) est conçu pour identifier, à partir des informations de contenu de communauté téléchargées, des informations prédéfinissables spécifiques du véhicule automobile pour le véhicule automobile correspondant ou pour l'erreur correspondante en cas de présence d'au moins une caractéristique parmi les caractéristiques d'identification de véhicule et/ou d'un symptôme correspondant de l'erreur.

2. Dispositif de diagnostic selon la revendication 1, dans lequel il est prévu un équipement d'identification (8) destiné à l'utilisateur (B) et dans lequel l'équipement de traitement (7) est conçu pour préparer des informations d'identification dans des informations de contenu de communauté et pour les transmettre au moyen de la deuxième interface (2b) au serveur Web (20) sur un réseau externe (EN) au moyen de l'Internet (I).

3. Dispositif de diagnostic selon au moins l'une des revendications 1 et 2, dans lequel l'équipement de commande (5) et/ou l'équipement de traitement (7) sont conçus pour préparer des informations d'état concernant l'utilisateur (B) et l'équipement de traitement (7) est conçu pour préparer des informations d'état en tant qu'informations de contenu de communauté et pour les transmettre au moyen de la deuxième interface (2b) au serveur Web (20) sur un réseau externe (EN) au moyen de l'Internet (I).

4. Dispositif de diagnostic selon au moins l'une des revendications 1 à 3, dans lequel l'équipement de traitement (7) est conçu pour identifier et préparer, à partir des informations de contenu de communauté reçues, des informations prédéfinissables, en particulier des informations spécifiques du véhicule automobile, et dans lequel l'équipement d'affichage (6) est conçu pour présenter les informations préparées à l'utilisateur (B).

5. Dispositif de diagnostic selon au moins l'une des revendications 1 à 4, dans lequel l'équipement de traitement (7) et/ou l'équipement d'affichage (6) sont conçus pour adapter et/ou représenter les informations d'état d'erreur et/ou les informations de contenu de communauté sur la base d'un paramètre prédéfinissable.

6. Système de diagnostic comprenant un véhicule automobile et un dispositif de diagnostic selon au moins l'une des revendications 1 à 5.

7. Procédé de diagnostic pour véhicules automobiles (4) comprenant les étapes consistant à lire (S1) des informations d'état d'erreur à partir d'une mémoire (3) d'un véhicule automobile (4), à traiter (S2) les informations d'état d'erreur lues et à les préparer en tant qu'informations de contenu de communauté, à présenter (S3) les informations d'état d'erreurs préparées à un utilisateur (B), à transmettre (S5) des caractéristiques d'identification de véhicule pour une détermination non ambiguë du véhicule automobile (4) et des informations d'identification de l'utilisateur (B) à un serveur Web (20) de même que les informations d'état d'erreur lues correspondantes de la mémoire (3) du véhicule automobile (4), après que celles-ci ont été préparées en tant qu'informations de contenu de communauté, à connecter l'utilisateur (B) à un forum du serveur Web (20) sur la base des informations d'identification, à établir une entrée correspondante pour l'utilisateur connecté au forum du serveur Web (20) pour le type correspondant du véhicule automobile (4) ou pour l'erreur correspondante, à vérifier si des contributions sont présentes pour l'entrée fournie dans le forum du serveur Web (20) et à télécharger et recevoir (S4) lesdites contributions depuis le serveur Web (20) sous la forme d'informations de contenu de communauté, à identifier (S6) des informations prédéfinissables spécifiques du véhicule automobile à partir des informations de contenu de communauté téléchargées pour le véhicule automobile correspondant ou pour l'erreur correspondante, en cas de présence d'au moins une caractéristique parmi les caractéristiques d'identification du véhicule et/ou d'un symptôme correspondant de l'erreur, et à afficher (S7) les informations de contenu de communauté traitées.

8. Procédé de diagnostic selon la revendication 7, dans lequel une information d'identification de l'utilisateur (B) est préparée en tant qu'information de contenu de communauté et est transmise au moyen de l'Internet (I) au serveur Web (20) d'un réseau externe (EN) .

9. Procédé de diagnostic selon la revendication 7 ou 8, dans lequel les informations émises et/ou reçues sont préparées sur la base d'un paramètre prédéfinissable.

10. Procédé de diagnostic selon au moins l'une des revendications 7 à 9, dans lequel des informations prédéfinissables, en particulier des informations spécifiques du véhicule automobile, sont identifiées, préparées et affichées à partir des informations de contenu de communauté reçues.

11. Utilisation d'un dispositif de diagnostic (1) selon au moins l'une des revendications 1 à 5 pour le diagnostic de défauts de véhicules automobiles (4).
